# EUROPÄISCHE PATENTSCHRIFT

(11) **EP 0 042 957 B1**
(45) Veröffentlichungstag und Bekanntmachung des Hinweises auf die Patenterteilung: **15.08.1984**
(21) Anmeldenummer: 81103707.6
(22) Anmeldetag: 14.05.1981
(51) Int. Cl.: F42C 15/26

(54) **Zünder für Drallgeschosse**
Fuse for spinning projectiles
Fusée pour projectiles à rotation

(30) Priorität: 02.07.1980 DE 3024966; 04.10.1980 DE 3037669
(43) Veröffentlichungstag der Anmeldung: 06.01.1982
(73) Patentinhaber: Rheinmetall GmbH, 40880 Ratingen (DE)
(72) Erfinder: Backstein, Günter, D-4005 Meerbusch 3 (DE); Fiebrich, Joachim, D-4000 Düsseldorf (DE); Unger, Hans Walter, D-4150 Krefeld (DE)
(74) Vertreter: Behrens, Ralf Holger (DE)

## Beschreibung

Die Erfindung betrifft einen Zünder für Drallgeschosse nach dem Oberbegriff des Anspruchs 1.

Ein solcher Zünder ist aus der DE-A-23 36 880 bekannt. Bei diesem bekannten Zünder sind jedoch alle Zerlegerkugeln bereits von vornherein in ihren Arbeitspositionen, so daß der Kugelträger den Rotor bereits unmittelbar nach dem Verlassen der Mündung in die Zündstellung schwenken läßt.

Auch bei einem weiteren aus der GB-A-10 60 228 bekannten Zünder ist unmittelbar nach Verlassen der Mündung die Aufhebung der Detonatorsicherheit möglich. Bei diesem Zünder hebt unmittelbar beim Verlassen des Rohres der Kugelträger durch die in ihrer Arbeitsposition befindlichen Zerlegerkugeln von dem Verriegelungsschieber der Zündnadel ab. Auf der Flugbahn können im Zündsystem infolge Geschoßunwuchten Schwingungen auftreten, in deren Verlauf das relativ labile Gleichgewicht, das der Schieber in mittiger Stellung bei entriegelten Stiften einnimmt, in ein stabiles Gleichgewicht umschlagen, wodurch der Verriegelungsschieber bereits frühzeitig die entsicherte Stellung der Zündnadel einnehmen kann. Dadurch ist unmittelbar nach Verlassen des Rohres und noch innerhalb einer Vorrohrsicherheitszeit eine Auslösung der Zündkette möglich.

Aus der DE-A-27 13 526 ist ein für den Einsatz großkalibriger Geschosse geeigneter Zünder bekannt, bei dem zusätzlich zu einem nur in einem niedrigen Drehzahlbereich einsetzbaren Vorrohrsicherungssystem, bestehend aus einem assymmetrisch und exzentrisch angeordneten Massensystem aus Scheiben, ein achsparallel angeordneter Rückschießbolzen als Sicherung einer zweiten aus einer Schwenkplatte bestehenden Rotorsicherung vorgesehen ist. Es ist notwendig diesen Rückschießbolzen, aufgrund der geringen Geschoßdrehzahl in entsicherter Stellung der Schwenkplatte zu arretieren, damit ein störungsfreies Ausschwenken der Schwenkplatte aus der Sicherstellung des Rotors garantiert werden kann. Dazu sind weitere raumaufwendige Arretierungsmittel notwendig, die in die Aussparung des Rückschießbolzens eingreifen.

Der vorliegenden Erfindung liegt die Aufgabe zugrunde, einen Zünder für Drallgeschosse hoher Rotationsgeschwindigkeit mit einem Rotor anzugeben, der erhöhten Sicherheitsanforderungen genügt, und zwar soll dabei der den Detonator tragende Rotor solange in der Sicherstellung verbleiben, bis nach dem Verlassen der Rohrmündung die Vorrohrsicherheitszeit verstrichen ist, innerhalb derer der Zünder nicht scharf werden darf und eine unbeabsichtigte Zündung in Sicherstellung ausschließt. Weiterhin soll der Rotor durch zwei getrennte, voneinander unabhängige Sicherungen gesperrt sein, die möglichst durch unterschiedliche auf das Geschoß einwirkende physikalische Größen entriegelt werden, wobei eine dieser Sicherungen bereits während des Abschusses entriegelbar sein kann, während die zweite Sicherung erst durch eine weitere geschoß- oder flugbahnspezifische Kraft nach Ende der Vorrohr- oder Sicherheitsphase auf der Flugbahn den Rotor in die Zündstellung schwenken läßt.

Unter erhöhten Sicherheitsanforderungen des Zünders sind dabei auch Maßnahmen zu verstehen, die die Ansprechempfindlichkeit vergrößern und die schließlich die Selbstzerlegung des Zünders garantieren, sofern dieser nicht auf ein Ziel anspricht.

Diese Aufgabe wird durch die im Anspruch 1 angegebene Erfindung gelöst.

Durch die Lösung werden vorteilhaft zwei unabhängig voneinander wirkende, allen Sicherheitsanforderungen entsprechende und einfache Rotorsicherungssysteme eines Zünders für Drallgeschosse mit hoher Rotationsgeschwindigkeit geschaffen. Dadurch, daß bei der ersten Rotorsicherung unter Rotationseinfluß alle Zerlegerkugeln zum Anheben des Kugelträgers notwendig sind, kann weiter vorteilhaft erst nach Freigabe wenigstens einer in Sicherstellung am Grund einer Bohrung befindlichen Zerlegerkugel, der Rotor in Zündstellung schwenken, wodurch eine vorzeitige Zündung innerhalb der Vorrohrsicherheitszeit ausgeschlossen ist.

Vorteilhafte Ausgestaltungen und Weiterbildungen der Erfindung gehen aus den Unteransprüchen hervor.

Dadurch, daß der als zweite Sicherheitseinrichtung ausgebildete federbelastete Massenstift, unter Abstimmung der Federkonstanten der Druckfeder und des Reibungskoeffizienten des Massenstiftes in der Bohrung, auch unter Berücksichtigung der auf der weiteren Flugbahn auftretenden Geschoßverzögerung, durch den Einfluß der Rotationskräfte nicht mehr in seine Ausgangsposition zurück kehren kann, ergibt sich vorteilhaft eine einfache und raumsparende zweite Rotor-Sicherheitseinrichtung, bie der zusätzliche Mittel zur Arretierung des Massestiftes und zur Sicherung des Rotors entbehrlich sind.

Die Erfindung wird nachfolgend unter Bezug auf die Zeichnung näher erläutert.

Dabei zeigt :
Figur 1 einen Längsschnitt des Zünders ;
Figur 2 einen Querschnitt entlang der Linie A-B von Figur 1 ;
Figur 3 eine Teildarstellung des in Figur 2 abgebildeten Schnitts mit Blick aus der mit X bezeichneten Richtung ;
Figur4 eine Schnittdarstellung entlang der Linie C-D von Figur 1 ;
Figur einen Querschnitt entlang der Linie A-B von Figur 1 mit Darstellung eines Sperrstiftes.
Figur einen Längsschnitt eines weiteren Ausführungsbeispiels des Zünders ;
Figur 7 einen Querschnitt entlang der Linie A-B von Figur 6.

Figur 1 und Figur 6 zeigen in Längsschnitten zwei Ausführungsbeispiele des erfindungsgemäßen Zünders für Drallgeschosse. Der Zünder umfaßt in einem aus mehreren verschraubten Teilen bestehenden Zylinderkörper 22, 622 eine aus der Zerlegerfeder 13, 613, dem Kugelträger 11, 611 und dem Nadelträger 16, 616 bestehende Betätigungsvorrichtung, einen eine pyrotechnische Zündladung 23, 623 enthaltenden Rotor 20, 620 sowie im heckseitigen Teil eine Übertragungsladung 24, 624. In Sicherstellung des Zünders preßt die sich am Zylinderkörper 22, 622 abstützende Zerlegerfeder 13, 613 den Kugelträger 11, 611 in Heckrichtung des Zylinderkörpers 22, 622 derart, daß der Nadelträger 16 in Figur 1 auf einer ebenen Fläche des Rotors 20 des in einer Sicherstellung befindlichen Rotors aufliegt und auf diese Weise ein Verdrehen des Rotors 20 aus dieser Sicherstellung hinaus verhindert und daß der Nadelträger 616 in Figur 6 einerseits an den Rotor 620 gepreßt wird und dort in eine flache Ausdrehung 627 eingreift, die in den Außenmantel 626 des Rotors 620 eingebracht ist, wodurch trotz des hohen Aufstellmoments des Rotors ein Verdrehen des Rotors 620 aus dieser Sicherstellung hinaus verhindert wird. Die Sicherstellung des Rotors 20, 620 wird noch durch eine weitere von der Betätigungsvorrichtung 11, 13, 16, 611, 613, 616 unabhängige Sicherung garantiert, die im heckseitigen Teil des Zünderskörpers 22, 622 angeordnet ist. Diese Sicherung besteht bei einem bevorzugten Ausführungsbeispiel der Erfindung aus einem Massestift 18, 618, der, von einer Druckfeder 19, 619 belastet, in einer außermittig parallel zur Längsachse verlaufenden Bohrung 21, 621 gleitbar gelarget ist. In Sicherstellung des Rotors 20, 620 greift der vordere Teil des Massestiftes 18, 618 in eine im Rotor 20, 620 befindliche Ausnehmung ein und verhindert im Zusammenwirken mit dem Nadelträger 16, 616 der Betätigungsvorrichtung 11, 13, 16, 611, 613, 616 eine Verdrehung des Rotors 20, 620 in dessen Wirkstellung. Die beiden den Rotor 20, 620 sperrenden Sicherheitssysteme greifen diametral liegend derart in den Rotor 20, 620 ein, daß dieser sich insbesondere auch durch Schock- und Vibrationsbelastungen, die während des Transports und der Handhabung des Geschosses auftreten können, nicht aus seiner Sicherstellung herausbewegen kann. Als Antriebsmittel zur Aktivierung der Betätigungsvorrichtung 11, 13, 16, 611, 613, 616 sind in Figur 1 Zerlegerkugeln 6, 9, 10 vorgesehen, die in Bohrungen 8 des Kugelträgers 11 angeordnet sind und sich auf der Kugelschräge 12 des Kugelschrägenträgers 17 abstützen, während in Figur 6 höchstens zwei Zerlegerkugeln 606 vorgesehen sind, die in Sicherstellung des Zünders durch Sperrkugeln 604, 605 gesichert auf dem Grund von Bohrungen 607 angeordnet sind. Infolge der bei der Rotation des Zylinderkörpers auftretenden Zentrifugalkraft wandern diese Zerlegerkugeln 6, 9, 10, 606, wobei jedoch 6 und 606 erst nach Freigabe durch die Sperrmittel 4, 5, 5', 604, 605 auf der Kugelschräge 12, 612 in radialer Richtung nach außen wandern, und bewegen dabei den Kugelträger 11, 611 zusammen mit dem daran befestigten Nadelträger 16, 616 gegen die Kraft der Zerlegerfeder 13, 613 in Richtung auf die Spitze des Zünderkörpers 22, 622.

Dadurch wird - wie nachfolgend noch im einzelnen erläutert - der Rotor 20, 620 aus seiner Sicherstellung freigegeben, so daß er in seine Wirkstellung schwenken kann.

In einem bevorzugten Ausführungsbeispiel der Erfindung sind - wie aus Figur 1 ersichtlich - zwei Zerlegerkugeln 9, 10 bereits von Anfang an, d. h. auch im Lagerzustand des Zünders in ihrer Arbeitsposition in den Bohrungen 8 des Kugelträgers 11 angeordnet. Diese Kugeln allein wären nicht ausreichend, um den Kugelträger 11, zusammen mit dem Nadelträger 16, unter Rotationseinfluß gegen den Druck der Zerlegerfeder 13 von der Auflagefläche auf dem Rotor 20 abheben zu können. Zu diesem Zweck ist eine weitere Zerlegerkugel 6 erforderlich. Erfindungsgemäß ist jedoch die für die Entsicherung des Zünders notwendige dritte Zerlegerkugel 6 in Sicherstellung des Zünders am Grund einer Bohrung 7 angeordnet, die ausgehend vom heckseitigen Teil des Kugelträgers 11 schräg zur Längsachse des Kugelträgers 11 verlaufend angeordnet ist und in die Bohrung 8 mündet, die die Zerlegerkugel 6 während ihrer Arbeitsposition, d. h. in Wirkstellung der Betätigungsvorrichtung 11, 13, 16 aufnimmt. Aus Gründen einer einfachen Fertigung wird die Bohrung 7 zweckmäßig als Durchgangsbohrung ausgebildet und danach mit Hilfe des Nadelträgers 16 verschlossen.

In einem weiteren Ausführungsbeispiel der Erfindung, das in der Zeichnung nicht dargestellt ist, sind lediglich zwei Zerlegerkugeln vorgesehen. Eine dieser Kugeln befindet sich bereits im Ruhezustand in ihrer Arbeitsposition in einer Bohrung des Kugelschrägenträgers, während die weitere Kugel am Grund der Bohrung 7 gesichert gelagert ist und erst unter Dralleinfluß in ihre Arbeitsposition wandert.

Ein weiteres, in der Zeichnung nicht dargestelltes Ausführungsbeispiel der Erfindung sieht vor, daß lediglich eine Zerlegerkugel 606 am Grund der Bohrung 607 gesichert gelagert ist und erst unter Dralleinfluß in ihre Arbeitsposition auf die Kugelschräge 612 wandert. Dadurch ergibt sich eine besonders einfache Konstruktion des Zünders.

In ihrer Ruhestellung am Grunde der Bohrung 7, 607 werden die Zerlegerkugeln, 6, 606 durch Sperrmittel gesichert, die in einer im Kugelträger 11, 611 angeordneten Bohrung 15, 615 angeordnet sind. Als Sperrmittel werden zweckmäßig ein Sperrstift 5' oder Sperrkugeln 4, 5, 604, 605 verwendet. Die Bohrung 15, 615 schneidet die Bohrung 7, 607 zweckmäßig derart an, daß der Mündungsquerschnitt der Bohrung 15, 615 kleiner ist als der Durchmesser der Sperrmittel 4, 5, 5', 604, 605, so daß diese nicht vollständig in die Bohrung 7, 607 gelangen können. In radialer Richtung nach außen wird die Bohrung 15, 615 durch eine Wickelbandsicherung verschlossen, welche aus dem Wickelband 1, 601 und den Wickelträgern 2, 3, 602, 603 besteht. Diese Wickelbandsicherung verhindert im Ruhezustand des Zünders ein Austreten der Sperrmittel 4, 5, 5', 604, 605 in radialer Richtung nach außen aus der Bohrung 15, 615 und somit eine Freigabe der Zerlegerkugel 6, 606. Die Verwendung von zwei Wickelträgern 2, 3, 602, 603 bietet den Vorteil einer sicheren Führung des Wickelbandes, 1, 601.

Um das Wickelband, 1, 601 der Wickelbandsicherung 1, 2, 3, 601, 602, 603 während des Abspulvorganges nicht durch zu hohe Zentrifugalkräfte der Sperrkugeln 4, 5, 604, 605 unzulässig abzubremsen oder zu behindern, ist es zweckmäßig, bei Zündern für Geschosse mit sehr hohen Rotationsgeschwindigkeiten zumindest eine der Sperrkugeln 4, 5, 604, 605 oder den Sperrstift 5' aus einem leichten Material, wie beispielsweise Kunststoff oder Aluminium anzufertigen.

Der Kugelschrägenträger 17 wird zweckmäßig als Kreisring ausgebildet, dessen eine Innenkante zur Bildung der Kugelschräge 12 kegelförmig angefast ist. Dabei wird der Kugelschrägenträger 17 vorteilhaft so ausgebildet, daß er leicht auswechselbar auf einer Stufe 25 im Zünderkörper 22 aufsitzt. Dies ermöglicht einerseits eine relativ einfache Bearbeitung der sehr präzise einzuhaltenden Kugelschräge und zum anderen einen leichten Austausch des Kugelschrägenträgers, um beispielsweise durch das Auswechseln eines Kugelschrägenträgers 17 mit einer andersartig gestalteten Kugelschräge 12 eine abweichende Zerlegercharakteristik des Zünders zu bewirken.

Aus Sicherheitsgründen wird gefordert, daß sich der Zünder bei Nichtansprechen auf ein Ziel selbst zerlegt. Dies wird dadurch bewirkt, daß sich bei verlangsmater Rotation des Zünders die Zerlegerkugeln 606 auf den Kugelschrägen 612 radial nach innen bewegen und somit eine Bewegung des unter Federspannung stehenden Nadelträgers 616 in Richtung auf den Detonator 623 des in Scharfstellung befindlichen Rotors 620 ermöglichen. Um diese Bewegung insbesondere bei einem nicht völlig an der Außenwandung des Wickelraums 614 anliegenden Wickelband nicht zu behindern, weist erfindungsgemäß der näher am Kopfteil des Zünders liegende Wickelbandträger 603 einen geringeren Durchmesser als der dem Heckteil des Zünders zugewandte Wickelbandträger 602 auf.

Zur Vergrößerung der Aufschlagempfindlichkeit ist weiter in einer im Kopfteil des Zünderkörpers eingebrachten Bohrung 628 ein zylindrischer Stift 629 gleitbar gelagert und derart angeordnet, daß er von der Feder 613 koaxial umgeben ist. Dieser Stift 629 unterstützt über den Kugelträger 611 die Bewegung des Nadelträgers 616 in Richtung auf den Detonator 623.

Details der Sperrung der Zerlegerkugel 6 durch die in der Bohrung 15 angeordneten Sperrmittel 4, 5, 5', 604, 605 gehen aus den weiteren Figuren 2, 3, 5 und 7 hervor, die ohne eingehendere Beschreibung aus sich heraus verständlich sind.

Ebenfalls keiner eingehenderen Beschreibung bedarf die Figur 4, die einen Schnitt entlang der Linie C-D von Figur 1 darstellt und die die Anordnung der Zerlegerkugeln 9, 10 in den Bohrungen 8 im Kugelträger 11 verdeutlicht.

Die Wirkungsweise des Zünders ist wie folgt :
Beim Abschuß eines mit dem Zünder ausgestatteten Geschosses hat die Massenträgheit des Massestiftes 18, 618 zur Folge, daß dieser aus seiner Ruhelage, in der er sich im Eingriff mit dem Rotor 20, 620 befindet und diesen gegen Verdrehung sichert, gegen die Kraft der Druckfeder 19, 619 in Richtung auf das Heck des Zünderkörpers 22, 622 zurückbewegt wird und dabei den Rotor 20, 620 freigibt. Die Federkonstante der Druckfeder 19, 619 und der Reibungskoeffizient des Massestiftes 18, 618 der in der Bohrung 21, 621 gleitbar gelagert ist, sind dabei derart aufeinander abgestimmt, daß der Massestift 18, 618 nach Freigabe des Rotors 20, 620 freigibt. Die Federkonstante der Druckfeder 16, 619 und der Reibungskoeffizient des Massestiftes 18, 618 der in der Bohrung 21, 621 gleitbar gelagert ist, sind dabei derart aufeinander abgestimmt, daß der Massestift 18, 618 nach Freigabe des Rotors 20, 620 auch unter Berücksichtigung der auf der weiteren Flugbahn auftretenden Geschoßverzögerung durch den Einfluß der Rotationskräfte nicht mehr in seine Anfangsposition zurückkehren kann. Unter dem Einfluß des Geschoßdralls wird zunächst die Wirkung der Wickelbandsicherung 1, 2, 3, 601, 602, 603 aufgehoben mit der Folge, daß die Sperrmittel 4, 5, 5', 604, 605 in radialer Richtung sich aus der Bohrung 15, 615 herausbewegen und die Zerlegerkugel 6 bzw. Zerlegerkugeln 606 freigeben. In Figur 1 läuft diese Zerlegerkugel 6 dann zunächst in der schräg zur Längsachse des Kugelträgers 11 verlaufenden Bohrung 7 in Richtung Zünderspitze, bis sie in die bis dahin nicht besetzte Bohrung 8 eintritt.

In Figur 6 laufen diese Zerlegerkugeln 606 dann zunächst in der Bohrung 607 in Richtung Zünderspitze, bis sie in die bis dahin nicht besetzten Bohrungen 608 eintreten. Zusammen mit den bereits in Arbeitsposition, d. h. in den Bohrungen 8 befindlichen weiteren Zerlegerkugeln 9, 10 hebt die Zerlegerkugel 6 entsprechend Figur 1 bzw. heben Zerlegerkugeln 606 entsprechend Figur 6 dann den Kugelträger 11, 611 über die Kugelschräge 12, 612 gegen die Kraft der Zerlegerferder 13, 613 soweit an, daß nunmehr der Rotor 20, 620 von der vermittels des Nadelträgers 16, 616 übertragenen Kraft der Zerlegerfeder 13, 613 entlastet wird und sich infolge seiner Massenverteilung unter dem Einfluß der Zentrifugalkraft in die Zündstellung des Detonators bewegen kann. Um sich in Zündstellung bewegen zu können, ist es notwendig, daß das in Figur 6 dargestellte Endstück des Nadelträgers 616 aus der Ausdrehung 627 im Außenmantel 626 des Rotors hinausgleitet. Die Zündstellung ist dann erreicht, wenn der Detonator 23, 623 die Übertragungsladung 24, 624 und der Nadelträger 16, 616 fluchtend ausgerichtet sind. Der Zünder tritt in Funktion, sobald ein Aufschlag des Geschosses erfolgt oder sobald infolge einer Drallverminderung die Rückstellkraft der Zerlegerfeder 13, 613 die vermittels der Zerlegerkugeln 6, 9, 10, 606 auf den Kugelträger 11, 611 übertragene Zentrifugalkraft überwiegt.

Die erfindungsgemäße Ausbildung des Zünders bietet insbesondere den Vorteil, daß der Rotor 20 durch zwei unabhängig wirkende Sicherungssysteme in seiner Sicherstellung arretiert wird und daß darüberhinaus durch die gesonderte Sperrung der Zerlegerkugel 6 eine allen Anforderungen genügende Vorrohrsicherheit erreicht wird.

## Patentansprüche

1. Zünder für Drallgeschosse mit einem eine pyrotechnische Zündladung (23) enthaltenden beweglichen Rotor (20), der unter Dralleinwirkung aus einer gesicherten Stellung in eine Wirkstellung verdrehbar ist, mit einer Betätigungsvorrichtung (11, 13, 16), die zwischen einer gesicherten Stellung, in der sie den Rotor in seiner gesicherten Stellung hält und einer entsicherten Stellung beweglich ist und mit unter Drall- und Trägheitswirkung tätigen Antriebsmitteln in Form von auf Kugelschrägen auflaufenden Zerlegerkugeln (6, 9), die die Betätigungsvorrichtung unter Überwindung sich an dem Zünderkörper abstützender elastischer Mittel, welche die Betätigungsvorrichtung in ihrer gesicherten Stellung halten, diese in ihre Wirkstellung bewegen, dadurch gekennzeichnet, daß als Antriebsmittel zur Aktivierung der Betätigungsvorrichtung (11, 13, 16) mindestens zwei Zerlegerkugeln (6, 9) vorgesehen sind, wobei mindestens eine Zerlegerkugel (9) sowohl in der gesicherten Stellung els auch in der Wirkstellung der Betätigungsvorrichtung (11, 13, 16) in einer der Zerlegefeder (13) der Betätigungsvorrichtung (11, 13, 16) benachbarten Bohrung (8) eines Kugelträgers (11) angeordnet ist und wobei eine weitere Zerlegerkugel (6) in Sicherstellung der Betätigungsvorrichtung (11, 13, 16) auf dem Grund einer Bohrung (7) festgehalten ist, welche in eine die Zerlegerkugel (6) in Wirkstellung der Betätigungsvorrichtung (11, 13, 16) aufnehmende Bohrung (8) mündet, daß weiterhin im heckseitigen Teil des Zünderkörpers (22) eine weitere Sicherung (18, 19, 21) vorgesehen ist, die eine Bewegung des Rotors (20) in Sicherstellung verhindert.

2. Zünder nach Anspruch 1, dadurch gekennzeichnet, daß die weitere Sicherung aus einem von einer Druckfeder (19, 619) beaufschlagten Massestift (18, 618) besteht, der in einer im heckseitigen Teil des Zünderkörpers (22, 622) außermittig parallel zur Längsachse des Zünderkörpers (22, 622) verlaufenden Bohrung (21, 621) gleitbar gelagert ist und der in eine im Rotor (20, 620) angeordnete Ausnehmung eingreift.

3. Zünder nach einem der Ansprüche 1 und 2, dadurch gekennzeichnet, daß die Bohrung (7, 607), ausgehend vom heckseitigen Teil des Kugelträgers (11, 611) vorzugsweise schräg zu dessen Längsachse verlaufend angeordnet, als Durchgangsbohrung ausgebildet und anschließend durch einen Nadelträger (16, 616) verschlossen ist.

4. Zünder nach einem der Ansprüche 1 bis 3, dadurch gekennzeichnet, daß zur Sperrung der Zerlegerkugel (6, 606) am Boden der Bohrung (7, 607) Sperrmittel (4, 5', 5, 604, 605) vorgesehen sind, die in einer mit der Bohrung (7, 607) verbundenen Bohrung (15, 615) im Kugelträger (11, 611) angeordnet sind, wobei als Sperrmittel ein im wesentlichen zylinderförmig ausgebildeter Sperrstift (5') bzw. zwei Sperrkugeln (4, 5, 604, 605) vorgesehen sind und wobei dei Sperrmittel (4, 5, 5', 604, 605) aus einem leichten Werkstoff, wie beispielsweise Kunststoff oder Aluminium bestehen.

5. Zünder nach einem der Ansprüche 1 bis 4, dadurch gekennzeichnet, daß die Bohrung (15, 615) als angeschnittene Bohrung derart in die Bohrung (7, 607) mündet, daß der Mündungsquerschnitt der Bohrung (15, 615) geringer ist als der Durchmesser der Sperrmittel (4, 5, 5', 604, 605), so daß diese die Bohrung (15, 615) in Richtung der Bohrung (7, 607) nicht vollständig verlassen können.

6. Zünder nach einem der Ansprüche 1 bis 5, dadurch gekennzeichnet, daß eine Wickelbandsicherung (1, 2, 3, 601, 602, 603) vorgesehen ist, die den der Zerlegerfeder (13, 613) abgewandten Teil des Kugelträgers (11, 611) konzentrisch umgibt und die im dralllosen Zustand des Zünderkörpers (22, 622) einen Austritt der Sperrmittel (4, 5, 5', 604, 605) aus der Bohrung (15, 615) in radialer Richtung und somit eine Freigabe der Zerlegerkugel (6, 606) verhindert.

7. Zünder nach einem der Ansprüche 1 bis 6, dadurch gekennzeichnet, daß der Kugelschrägenträger (17, 617) als Kreisring ausgebildet ist, dessen eine Innenkante zur Bildung der Kugelschrägen (12, 612) kegelförmig angefast ist und daß der Kugelschrägenträger (17, 617) leicht auswechselbar auf einer Stufe (25, 625) im Zünderkörper (22, 622) aufsitzt.

8. Zünder nach einem der Ansprüche 1 bis 7, dadurch gekennzeichnet, daß der Massestift (18, 618) und der Nadelträger (16, 616) im wesentlichen diametral gegenüberliegend am Rotor (20, 620) angreifend angeordnet sind.

9. Zünder nach einem der Ansprüche 1 bis 8, dadurch gekennzeichnet, daß die Federkonstante der Druckfeder (19, 619) und der Reibungskoeffizient des in der Bohrung (21, 621) gleitbar gelagerten Massestiftes (18, 618) derart aufeinander abgestimmt sind, daß nach Freigabe des Rotors (20, 620) der Massestift (18, 618) unter Rotationseinfluß nicht mehr in seine Ausgangslage zurückbewegbar ist.

10. Zünder nach einem der Ansprüche 1 bis 9, dadurch gekennzeichnet, daß das Wickelband (1, 601) von zwei jeweils axial das Wickelband (1, 601) tragenden Wickelträgern (2, 3, 602, 603) geführt ist.

11. Zünder nach einem der Ansprüche 1 bis 10, gekennzeichnet durch folgende Merkmale :
a) in den Außenmantel (626) des Rotors (620) ist eine Ausdrehung (627) eingebracht, in die, in gesicherter Stellung des Rotors (620), das Endstück des Nadelträgers (616) eingreift ;
b) in einer im Vorderteil des Zünderkörpers (622) eingebrachten Bohrung (628) is ein zylindrischer Stift (629) gleitbar gelagert und koaxial zur Feder (613) der Betätigungsvorrichtung angeordnet ;
c) es ist eine aus einem Wickelband (601) und zwei Wickelträgern (602, 603) bestehende Wickelbandsicherung vorgesehen, bei der der näher am Kopfteil des Zünders liegende Wickelträger (603) einen geringeren Außendurchmesser aufweist als der dem Heckteil des Zünders zugewandte Wickelträger (602).

12. Zünder nach einem der Ansprüche 1 bis 11, gekennzeichnet durch folgende Merkmale :
a) als Antriebsmittel sind höchstens zwei Zerlegerkugeln (606) vorgesehen ;
b) in Sicherstellung des Zünders sind alle Zerlegerkugeln (606) durch Sperrkugeln (604, 605) gesichert auf dem Grund von Bohrungen (607) angeordnet.

## Claims

1. A fuse for spin stabilised projectiles with a rotor (20) which contains a pyrotechnic ignition charge (23) and which is rotatable under spin forces from a safety position into an armed position, an actuating device (11, 13, 16) which is movable between a safety position where it holds the rotor in a safety position, and an armed position and drive means operative under the effect of spin and in ertia and taking the form of movable balls (6, 9), which run on inclinations and through which the actuating device is moved into its active position, against biasing means which are supported against the detonating body and which hold the actuating device in its safety position, characterized by the driving means for activating the actuating device (11, 13, 16) having at least two movable balls (6, 9), at least one of the balls (9) when the actuating device (11, 13, 16), is in both the safety position and armed position, being situated in a bore (8) provided in a ball carrier (11) and in the vicinity of a pring (13) of the actuating device (11, 13, 16) when the actuating device (11, 13, 16) is in the safety position a further ball (6) being held on the bottom of a bore (7) which communicates with a bore (8) which receives the ball (6) when the actuating device (11, 13, 16) is in the armed position, the rear part of the detonator body (22) having a further safety mechanism (18, 19, 21) to prevent the rotor 20 from moving into the safety position.

2. A fuse in accordance with Claim 1, characterized by the further safety mechanism comprising a large pin (18, 618) which is subject to the action of a pressure spring (19, 619) and which is slidably mounted in a bore (21, 621) which is positioned in the rear part of the detonator body (22, 622), non- concentrically and parallel with longitudinal axis of the detonator body (22, 622) and which engages a recess provided in the rotor (20, 620).

3. A fuse in accordance with Claims 1 and 2, characterized bu the bore (7, 607) commencing from the rear part of the ball carrier (11, 611) and being positionned obliquely with respect to the longitudinal axis of the latter, the bore being in the form of a through-bore which is closed by means of a needle support (16, 616).

4. A fuse in accordance with any one of Claims 1 to 3, characterized by locking means (4, 5', 604, 605) being provided on the base of the bore (7, 607) for the purpose of locking the ball (6, 606), and positioned in a bore (15, 615) in the ball carrier (11, 611) and connected with the bore (7, 607), the locking means comprising a substantially cylindrical locking pin (5') or two locking balls (4, 5, 604, 605) the locking means (4, 5, 5', 604, 605) being made of a light-weight material, such as plastic or aluminium.

5. A fuse in accordance with any one of Claims 1 to 4, characterized by an additional bore (15, 615) leading as an additionally cut bore into the bore (7, 607) in such a way that the cross section of the mouth of the bore (15, 615) is smaller than the diameter of the locking means (4, 5, 5', 604, 605) so that the latter cannot completely depart from the bore (15, 615) in the direction of the bore (7, 607).

6. A fuse in accordance with any one of Claims 1 to 5, characterized by a wound band safety device (1, 2, 3, 601, 602, 603), being provided which concentrically surrounds that part of the ball carrier (11, 611) which faces away from the spring (13, 613) and which, when the detonator body (22, 622) is in a non- spinning state, prevents the locking means (4, 5, 5', 604, 605) from departing from the bore (15, 615) in the radial direction and the movable ball (6, 606) from thus being released.

7. A fuse in accordance with any one of Claims 1 to 6, wherein the inclinations on which the balls run (17, 617) take the form of an annulus of which one internal edge is conically chamfered to form the inclinations (12, 612), the said structure (17, 617) resting in an easily removable and replaceable manner on a step (25, 625) in the detonator body (22, 622).

8. A fuse in accordance with any one of Claims 1 to 7, wherein the pin (18, 618) and the needle support (16, 616) are generally positioned diametrically opposite each other in such a way as to act on the rotor (20, 620).

9. A fuse in accordance with any one of Claims 1 to 8, characterized by the fact that the elasticity constant of the spring (9, 619) and the friction coefficient of the pin (18, 618) slidably mounted in the bore (21, 621) are adapted to each other in such a way that after the release of the rotor (20, 620) the pin (18, 618) under the effect of rotation can not be moved back into its initial position.

10. A fuse in accordance with any one of Claims 1 to 9, characterized by the band (1, 601) being guided by two winding carriers (2, 3, 602, 603), by which the wound band (1, 601) is in each case supported axially.

11. A fuse in accordance with any one of claims 1 to 10, characterized by the following features :
a) the outer casing (626) of the rotor (620) having a recess (626) which when the rotor (620) occupies the safety position, is engaged by the end of the needle support (616) ;
b) in a bore (828) provided in the front part of the detonator body (622) a cylindrical pin (629) is slidably mounted and coaxial with the spring (613) of the actuating device ;
c) a wound band safety device is provided which comprises a band and two band carriers (602, 603), and in which the band carrier (603) closer to the head of the fuse has a smaller outer diameter than that band carrier (602) facing towards the rear part of the fuse.

12. A fuse in accordance with any one of Claims 1 to 11, characterized by the following features :
a) the drives means comprises not more than two balls (606) ;
b) when the fuse occupies its safety position the balls (606) are secured by locking balls (604, 605) on the base of bores (607).

## Revendications

1. Fusée pour projectiles à rotation, comprenant un rotor mobile (20) comportant une charge d'allumage pyrotechnique (23), pouvant tourner sous l'effet de la rotation pour passer de sa position de sécurité à une position active, un dispositif de manoeuvre (11, 13, 16) pouvant être déplacé d'une position de sécurité, dans laquelle il maintient le rotor dans sa position non armée, pour le faire passer à une position armée et des moyens d'entraînement actionné par la rotation et l'inertie et se présentant sous la forme de billes de commande (6, 9) qui passent sur des parties en biseau, qui déplacent le dispositif de manoeuvre vers sa position active en surmontant un moyen élastique s'appuyant contre le corps de la fusée et qui maintient le dispositif de manoeuvre dans sa position non armée, caractérisée en ce que l'on prévoit en tant que moyen d'entraînement pour activer le dispositif de manoeuvre (11, 13, 16) au moins deux billes de commande (6, 9), une bille de commande (9) au moins étant disposée aussi bien dans la position de sécurité que dans la position active du dispositif de manoeuvre (11, 13, 16) dans un alésage (8) d'un support de billes (11) à proximité du ressort de commande (13) du dispositif de manoeuvre (11, 13, 16) et une autre bille de commande (6) étant maintenue en position de sécurité du dispositif de manoeuvre (11, 13, 16) dans le fond d'un alésage (7), qui débouche dans un alésage (8) qui reçoit la bille de commande (6) en position active du dispositif de manoeuvre (11, 13, 16), et en ce qu'il est prévu en outre à la partie arrière du corps (22) de la fusée un autre dispositif de sécurité (18, 18, 21) qui empêche le mouvement du rotor (20) quand il est en position de sécurité.

2. Fusée selon la revendication 1, caractérisée en ce que le second dispositif de sécurité est constitué par une masse en forme de tige (18, 618) soumise à la sollicitation d'un ressort de compression (19, 619), la masse étant montée coulissante dans un alésage (21, 621) parallèle à l'axe longitudinal du corps (22, 622) de la fusée dans une partie située à l'arrière dudit corps (22, 622) de la fusée et pénétrant dans un évidement ménagé dans le rotor (20, 620).

3. Fusée selon la revendication 1 ou 2, caractérisée en ce que l'alésage (7, 607) est disposé de préférence en oblique par rapport à l'axe longitudinal du support de billes (11, 611) en partant de sa partie arrière, est constitué sous forme d'un alésage traversant et est fermé ensuite par un support de percuteur (16, 616).

4. Fusée selon l'une des revendications 1 à 3, caractérisée en ce que pour bloquer la bille de commande (6, 606) dans le fond de l'alésage (7, 607), on prévoit des moyens de blocage (4, 5, 5', 604, 605) qui sont disposés dans un alésage (15, 615) du support de billes (11, 611) relié à l'alésage (7, 607) en prévoyant en tant que moyen de blocage une tige de blocage (5') de forme sensiblement cylindrique ou deux billes de commande (4, 5, 604, 605) et les moyens de blocage (4, 5, 5', 604, 605) étant réalisés en une matière légère telle qu'une matière synthétique ou de l'aluminium.

5. Fusée selon l'une des revendications 1 à 4, caractérisée en ce que l'alésage (15, 615) qui est constitué sous forme conique débouche dans l'alésage (7, 607) de manière que la section de l'embouchure de l'alésage (15, 615) soit plus faible que le diamètre des moyens de blocage (4, 5, 5', 604, 605) de façon que ces derniers ne puissent pas sortir totalement de l'alésage (15, 615) en direction de l'alésage (7, 607).

6. Fusée selon l'une des revendications 1 à 5, caractérisée en ce qu'il est prévu un dispositif de sécurité à bande enroulée (1, 2, 3, 601, 602, 603) qui entoure concentriquement la partie du support de billes (11, 611) qui est à l'opposé du ressort de commande (13, 613) et qui empêche la sortie des moyens de blocage (4, 5, 5', 604, 605) de l'alésage (15, 615) en direction radiale et de ce fait la libération des billes de commande (6, 606) quand le corps (22, 622) de la fusée ne tourne pas.

7. Fusée selon l'une des revendications 1 à 6, caractérisée en ce que le support de bille biseauté (17, 617) est constitué sous forme d'un anneau circulaire dont un bord intérieur est de forme conique pour constituer la partie en biseau (12, 612) destinée aux billes et en ce que le support de billes biseauté (17, 617) repose sur un gradin (25, 625) du corps (22, 622) de la fusée de façon à pouvoir être facilement échangé.

8. Fusée selon l'une des revendications 1 à 7, caractérisée en ce que la masse en forme de tige (18, 618) et le support de percuteur (16, 616) sont disposés de manière à coopérer avec le rotor (20, 620) dans des positions sensiblement diamétralement opposées.

9. Fusée selon l'une des revendications 1 à 8, caractérisée en ce que la constante élastique du ressort de compression (19,619) et le coefficient de friction de la masse en forme de tige (18, 618) montée coulissante dans l'alésage (21, 621) sont adaptés l'un à l'autre de manière qu'après libération du rotor (20, 620), la masse en forme de tige (18, 618) ne puisse plus revenir à sa position de départ sous l'effet de la rotation.

10. Fusée selon l'une des revendications 1 à 9, caractérisée en ce que la bande enroulée (1, 601) est guidée par deux supports d'enroulement (2, 3, 602, 603) supportant respectivement la bande enroulée (1, 601) en direction axiale.

11. Fusée selon l'une des revendications 1 à 10, caractérisée en ce que :
a) dans un évidement (627) pratiqué dans l'enveloppe extérieure (626) du rotor (620) pénètre en position de sécurité du rotor (620) la pièce d'extrémité du support de percuteur (616),
b) une tige cylindrique (629) est montée coulissante dans un alésage (628) pratiqué dans la partie avant du corps (622) de la fusée et est disposé coaxialement au ressort (613) du dispositif de manceuvre,
c) il est prévu un dispositif de sécurité à bande enroulée constitué par une bande enroulée (601) et deux supports d'enroulement (602, 603), le support d'enroulement (603) qui est le plus proche de la partie de tête de la fusée ayant un diamètre extérieur plus faible que le support d'enroulement (602) tourné vers la partie arrière de la fusée.

12. Fusée selon l'une des revendications 1 à 11, caractérisée en ce que :
a) on prévoit en tant que moyen d'entraînement au maximum deux billes de commande (610),
b) toutes les billes de commande (610) sont retenues en position de sécurité de la fusée par des billes de blocage (604, 606) disposées dans le fond de l'alésage (607).
